# EUROPÄISCHE PATENTSCHRIFT

(11) **EP 0 286 647 B1**
(45) Veröffentlichungstag und Bekanntmachung des Hinweises auf die Patenterteilung: **09.05.1990**
(21) Anmeldenummer: 87905732.1
(22) Anmeldetag: 28.07.1987
(51) Int. Cl.: B22D 41/08

(54) **VORRICHTUNG ZUM EINSPANNEN FEUERFESTER PLATTEN IN METALLISCHE RAHMEN VON SCHIEBERVERSCHLÜSSEN**
DEVICE FOR CLAMPING FIRE-PROOF PLATES IN METALLIC FRAMES OF SHAFT LOCKS
DISPOSITIF DE SERRAGE DE PLAQUES IGNIFUGES DANS LE CADRE METALLIQUE D'ENCLENCHEMENTS A ARBRES

(30) Priorität: 21.10.1986 DE 3635717
(43) Veröffentlichungstag der Anmeldung: 19.10.1988
(73) Patentinhaber: Stopinc Aktiengesellschaft, CH-6340 Baar (CH)
(72) Erfinder: FRICKER, Robert, CH-6314 Unterägeri (CH)
(74) Vertreter: Brückner, Raimund Dipl.-Ing.
(86) Internationale Anmeldenummer: EP8700404
(87) Internationale Veröffentlichungsnummer: WO8803069

(56) Entgegenhaltungen:
- DE-A- 3 522 134
- US-A- 2 637 249
- US-A- 2 667 799
- Patent Abstracts of Japan, Band 10, Nr. 365 (M-542) (2422), 6. Dezember 1986

## Beschreibung

Die Erfindung bezieht sich auf eine Vorrichtung zum Einspannen von feuerfesten Platten in metallische Rahmen von Schiebeverschlüssen für den Ausguß metallurgischer Gefäße, mit einem Keilstück, das auf dem Gewinde eines im Rahmen verdrehbar gelagerten Gewindebolzens beweglich ist, durch Verstellen mittels des Gewindebolzens Keilwirkung über eine schräg zum plattenumfang geneigte Treibfläche ausübt und mit dieser auf die Druckfläche einer im Rahmen gleitenden Spannbacke wirkt.

Bei einer aus der JP-A-61-159258 bekannten Spannvorrichtung dieser Art ist das Backenteil unverschiebbar am Plattenumfang angebracht und weist eine glatte Druckfläche auf, die mit einer ebenfalls glatten Treibfläche des Keilstücks zusammenwirkt. Nachteilich dabei ist es, daß beim Lösen des Gewindebolzens, beispielsweise zum Plattenaustausch, das Keilstück und die Spannbacke sich infolge von Wärmespannungen und Verschmutzungen festklemmen und aus ihrer position nur mühsam entfernt werden können, was einem zügigen Auswechseln der Platten hinderlich ist.

Aus der DE-OS-35 22 134 sind ferner Spannvorrichtungen mit Keilstücken bekannt, die zwischen der Umfangsfläche der feuerfesten Platte und einem Umfangsboard des metallischen Rahmens zur Wirkung kommen, indem durch Löcher der Keilstücke gesteckte und in Gewindebohrungen des Rahmens eingeschraubte Gewindebolzen festgezogen werden. Auch hier ist es von Nachteil, daß beim Lösen der Gewindebolzen die Keilstücke infolge von Wärmeverspannungen und Verschmutzungen oftmals festklemmen und aus ihrer Position nur mühsam entfernbar sind.

Die mit vorliegender Erfindung zu lösende Aufgabe besteht in einer Verbesserung der Wirkungsweise der Spannvorrichtung, insbesondere beim Lösen der Verspannung.

Die gestellte Aufgabe wird gemäß der Erfindung im wesentlichen dadurch gelöst, daß die Spannbacke mit dem Keilstück über entsprechend der Treibfläche geneigte Führungsbahnen in Eingriff steht. Auf diese Weise wird beim Anziehen des Gewindebolzens nicht nur ein gleichmäßig einspannender Flächendruck über die Spannbacke auf die plattenumfangsfläche übertragen, die in jedem Fall lotrecht zur Plattenebene steht, sondern beim Aufdrehen des Gewindebolzens mit dem Lösen des Keilstücks gleichzeitig ein Zurückfahren der Spannbacke vom Plattenumfang erreicht. Dadurch wird die feuerfeste Platte für einen ungehinderten schnellen Plattenwechsel im Rahmen automatisch offengelegt.

Im einzelnen wird bezüglich des Aufbaues der Vorrichtung zweckmäßig so vorgegangen, daß die Spannbacke in einem Bett des Rahmens gleitet und dabei das auf dem Gewindebolzen bewegliche Keilstück U-förmig mit in Gleitrichtung liegende Längsseiten umfaßt, in derem Berührungsbereich die Führungsbahnen liegen. Diese sind vorteilhaft als an der Druckfläche der Spannbacke in den Längsseiten angeordnete Nuten und gegenprofilierte Federn des Keilstücks ausgebildet. Eine solche Konstruktion ist einfach und wirkungsvoll.

Bezüglich der Ausbildung, Anordnung und Handhabung des das Keilstück tragenden Gewindebolzens schlägt die Erfindung vor, daß der Bolzen lotrecht oder nahezu lotrecht zur Plattenebene angeordnet ist und mit einem Bund in einer abgesetzten Ausnehmung des Rahmens lagert und ein Steckschlüsselprofil in dem zur Montagefläche des Rahmens zeigenden Gewindeteil hat. Dadurch ergibt sich eine kompakte Bauweise der Vorrichtung, die verspannt vollständig im Rahmen integriert ist.

Die Erfindung ist nachstehend anhand der Zeichnung an einem Ausführungsbeispiel erläutert. Es zeigen:
Figur 1 einen mit Spannvorrichtungen gemäß der Erfindung ausgestatteten Linear-Schieberverschluß im Längsschnitt,
Figur 2 eine eine Spannvorrichtung aufweisende Teildraufsicht auf die Schieberr..iatten- und Rahmeneinheit des Verschlusses,
Figur 3 einen Schnitt nach der Linie 111-111 der Figur 2 in größerem Maßstab,
Figur 4 eine Draufsicht auf den aus Figur 3 herausgenommenen Teil 8,
Figur 5 einen Querschnitt des Teils 8 nach Figur 4,
Figur 6 eine Draufsicht auf den Teil 18 nach Figur 3, und
Figur 7 eine Seitenansicht des Teils 18 nach Figur 6.

Der im einzelnen nicht näher beschriebene Schieberverschluß 1 nach Figur 1 hat zwei feuerfeste Verschlußplatten 2, eine ortsfeste Bodenplatte und eine verstellbare Schieberplatte. Beide sind in metallischen Rahmen 3 gehalten. Die Bodenplatte im Gehäuserahmen 4 und die Schieberplatte im Schieberrahmen 5, der in einer über die Schließstellung hinausgefahrenen Position um die Achse 6 aus der Betriebsstellung nach unten herausgeschwenkt werden kann. In dieser in Figur 1 der Einfachheit halber nicht gezeigten Stellung des Schieberrahmens 5 sind die identischen Spannvorrichtungen 7 zugänglich, mit denen die Platten 2 in ihren Rahmen 3 eingespannt sind, um Relativbewegungen zwischen der Platte 2 und dem Rahmen 3 beim Verstellen des Schieberrahmens 5 zu vermeiden. Weitere Vorrichtungen können zum Einspannen der ortsfesten Unterplatte an Dreiplatten-Schieberverschlüssen vorgesehen sein.

Jede Vorrichtung 7 hat eine U-förmig ausgebildete Spannbacke 8, die mit an den U-Schenkeln vorgesehenen Flankenleisten 9 in einem Gleitbett 10 des Rahmens 3 geführt ist. Die äußere Seite des die Schenkel verbindenden U-Steges dient als Kontaktseite 11 gegenüber dem Plattenumfang 14, und zwar über einen darauf aufgezogenen Blechreifen 13. Parallel zur Kontaktseite 11 ist an der Innenseite des U-Steges eine schräg zum Plattenumfang 14 geneigte Druckfläche 15 vorgesehen, deren Enden in an den Innenseiten 16 der U-Schenkel mit derselben Schräglage angeordneten Nuten 17 hineinverlängert sind (Figuren 4 und 5).

Die U-förmige Spannbacke 8 umfaßt ein Keilstück 18, das mit Federn 19 in die Nuten 17 greift und dessen Treibfläche 20 die Gegenfläche zur Druckfläche 15 bildet. Umgekehrt könnte auch mindestens eine Feder in der Spannbacke 8 ausgebildet sein, die in entsprechender Weise in Eingriff mit einer im Keilstück 18 ausgebildeten Nut stehen würde. Dabei ist das mit einer Gewindebohrung 21 versehene Keilstück 18 vertikal zur Planebene von Platte 2 und Rahmen 3 verstellbar auf einem in einer abgesetzten Bohrung 22 des Rahmens 3 um die Längsachse verdrehbar lagernden Gewindebolzen 23 angeordnet. Dieser hintergreift mit einem Bund 24 einen Absatz 25 der die Rahmendicke durchstechenden Bohrung 22 und trägt in seiner gewindeseitigen Stirnfläche 26 ein Profil 24 zum Einführen eines Steckschlüssels 28. Der am Absatz 25 erweiterte Teil 29 der Rahmenbohrung 22 ist die Einführseite des Bolzens 23 und durch einen Stopfen 30 verschₗieß- bar. Im übrigen grenzt das Keilstück 18 mit seinem von der Spannbacke 7 nicht umfaßten, abgerundeten Umfangsbereich 30 an die das Gleitbett 10 im Rahmen 3 beendende Querwand 32 an.

Wie insbesondere aus Figur 3 ersichtlich, fährt beim Hantieren des Schlüssels 28 zum Festspannen der Platte 2 im Rahmen 3 das Keilstück 18 in den Gewindebolzen 23 hinein und bewegt die Spannbacke 8 durch Druckgebung über die Treibfläche 20 und die Druckfläche 15 im Gleitbett 10 in Richtung des Plattenumfanges 14, bis der Einspanneffekt erreicht ist. Umgekehrt schieben beim Lösen der Einspannung durch Herausfahren des Keilstückes 18 aus dem Gewindebolzen 23 die in den Führungsbahnen 17 gleitenden Federn 19 die Spannbacke 8 vom Plattenumfang 14 weg und geben somit die Platte 2 zur Handhabung frei.

Es liegt im Wesen der Erfindung, die Vorrichtung 7 an anderen Umfangsbereichen der Platte 2 als des gezeigten stirnseitigen Bereiches einzusetzen. Ferner können mehrere Vorrichtungen 7 über den Plattenumfang 14 verteilt vorgesehen sein, der im Zusammenwirken mit der Kontaktfläche 11 der Spannbacke 8 beispielsweise auch ovale oder runde Gestalt haben kann.

Ferner könnte der Gewindebolzen statt lotrecht, ebensogut parallel zur Plattenebene und zu deren Umfang im Rahmen 3 gelagert sein; die Treib-und die Druckfläche müßten dann in horizontaler Richtung schräg sein, und in entsprechender Weise zum Ausführungsbeispiel würde eine an der Treibfläche ausgebildete Mitnehmerfeder mit einer in der Spannbacke vorgesehenen Nut in Eingriff stehen.

## Patentansprüche

1. Vorrichtung zum Einspannen von feuerfesten Platten in metallische Rahmen von Schiebeverschlüssen für den Ausguß metallurgischer Gefäße, mit einem Keilstück, das auf dem Gewinde eines im Rahmen verdrehbar gelagerten Gewindebolzens beweglich ist, durch Verstellen mittels des Gewindebolzens Keilwirkung über eine schräg zum Plattenumfang geneigte Treibfläche ausübt und mit dieser auf die Druckfläche einer im Rahmen gleitenden Spannbacke wirkt, dadurch gekennzeichnet, daß die Spannbacke (8) mit dem Keilstück (18) über entsprechend der Treibfläche (20) geneigte Führungsbahnen (17, 19) in Eingriff steht.

2. Vorrichtung nach Anspruch 1, dadurch gekennzeichnet, daß die Spannbacke (8) in einem Gleitbett (10) des Rahmens (3) gleitet und das Keilstück (18) U-förmig mit in Gleitrichtung liegenden Längsseiten (16) umfaßt, in derem Berührungsbereich die Führungsbahnen (17, 19) liegen.

3. Vorrichtung nach Anspruch 2, dadurch gekennzeichnet, daß die Führungsbahnen (17, 19) als an der Druckfläche (15) der Spannbacke (8) in den Längsseiten (16) angeordnete Nuten (17) und gegenprofilierte Federn (19) des Keilstücks (18) ausgebildet sind.

4. Vorrichtung nach den vorherigen Ansprüchen, dadurch gekennzeichnet, daß der Gewindebolzen (23) lotrecht oder nahezu lotrecht zur Plattenebene angeordnet ist und mit einem Bund (24) in einer abgesetzten Ausnehmung (22, 29) des Rahmens (3) lagert und ein Steckschlüsselprofil (27) in dem zur Montagefläche des Rahmens (3) zeigenden Gewindeteil hat.

## Revendications

1. Dispositif de serrage de plaques réfractaires dans des cadres métalliques d'obturateurs à coulisse d'orifices de coulée de récipients métallurgiques, comportant une pièce de clavetage qui est mobile sur le filetage d'une vis montée rotative dans le cadre, qui excerce, par déplacement au moyen de la vis, un effet de coin par une surface d'entraînement inclinée de façon oblique par rapport à la périphérie de la plaque, et agit par ladite surface d'entraînement sur la surface de pression d'une mâchoire de serrage coulissant dans le cadre, caractérisé en ce que la mâchoire de serrage (8) est en prise avec la pièce de clavetage (18) au moyen de chemins de guidage (17, 19) inclinés de façon correspondante à la surface d'entraînement (20).

2. Dispositif selon la revendication 1, caractérisé en ce que la mâchoire de serrage (8) coulisse dans une glissière (10) du cadre (3) et entoure la pièce de clavetage (18) à la manière d' un U avec des côtés longitudinaux (16) qui sont disposés dans la direction de glissement et dans la zone de contact desquels sont disposés les chemins de guidage (17, 19).

3. Dispositif selon la revendication 2, caractérisé en ce que les chemins de guidage (17, 19) sont réalisés sous la forme de rainures (17) disposées contre la surface de pression (15) de la mâchoire de serrage (8) dans les côtés longitudinaux (16), et de nervures (19) profilées en sens inverse.

4. Dispositif selon l'une quelconque des revendications précédentes, caractérisé en ce que la vis (23) est disposée perpendiculairement ou presque perpendiculairement au plan de la plaque et est logée avec un collet (24) dans un évidement à gradin (22, 29) et présente un profil pour clé mâle (27) dans la partie filetée tournée vers la surface de montage du cadre (3).

## Claims

1. Apparatus for clamping refractory plates in metallic frames of sliding gate valves for the outlet of metallurgical vessels with a wedging member which is movable on the screw thread of a threaded peg rotatably mounted in the frame, exerts a wedging effect via a drive surface oblique to the plate periphery when it is moved by means of threaded peg and acts with this drive surface on the pressure surface of a clamping jaw sliding in the frame, characterised in that the clamping jaw (8) engages the wedging member (18),via guideways (17, 19) inclined corresponding to the drive surface (20).

2. Apparatus as claimed in claim 1, characterised in that the clamping jaw (8) slides in a slide bed (10) of the frame (3) and is of U shape and embraces the wedging member (18) with longitudinal sides (16) which extend in the sliding direction and in whose contact region the guideways (17, 19) lie.

3. Apparatus as claimed in claim 2, characterised in that the guideways (17, 19) are constructed as grooves (17) arranged in the longitudinal sides (16) of the pressure surface (15) of the clamping jaw (8) and complementarily shaped tongues (19) on the wedging member (18).

4. Apparatus as claimed in the preceding claims, characterised in that the threaded peg (23) is disposed perpendicularly or nearly perpendicularly to the plane of the plate and is supported with a flange (24) in a recess (22, 29) in the frame (3) with a shoulder and has a socket wrench profile (27) in the threaded portion directed towards the mounting surface of the frame (3).
